# EUROPÄISCHE PATENTSCHRIFT

(11) **EP 3 020 381 B1**
(45) Veröffentlichungstag und Bekanntmachung des Hinweises auf die Patenterteilung: **02.05.2018**
(21) Anmeldenummer: 15002948.6
(22) Anmeldetag: 16.10.2015
(51) Int. Cl.: A61G 3/02, A61G 3/08, A61G 1/056

(54) **HILFSVORRICHTUNG FÜR EINE FAHRTRAGE**
AUXILIARY DEVICE FOR A STRETCHER
DISPOSITIF AUXILIAIRE POUR UN BRANCARD

(30) Priorität: 17.11.2014 DE 102014016905
(43) Veröffentlichungstag der Anmeldung: 18.05.2016
(73) Patentinhaber: Wietmarscher Ambulanz- und Sonderfahrzeug GmbH, 49835 Wietmarschen (DE)
(72) Erfinder: Gotthardt, Daniel, 22397 Hamburg (DE)
(74) Vertreter: Willems, Volker

(56) Entgegenhaltungen:
- EP-A2- 1 034 764
- WO-A1-2009/135803
- WO-A1-2012/006719
- DE-A1-102008 005 900
- GB-A- 2 203 999

## Beschreibung

### Technisches Gebiet

Die Erfindung betrifft eine Hilfsvorrichtung für eine Fahrtrage und eine Fahrtrage mit einem einklappbaren Fahrwerk, wobei die Hilfsvorrichtung zum Be- und Entladen auf eine bzw. von einer Tragenplattform eines Rettungsfahrzeugs vorgesehen ist, enthaltend
a) eine Tragenaufnahme, welche die Fahrtrage mit eingeklapptem Fahrwerk aufnimmt,
b) eine Linearführung, entlang welcher die Tragenaufnahme zum Ausbringen oder zum Einbringen verschoben werden kann,
c) eine Stellvorrichtung für das Fahrwerk der Fahrtrage zum Einklappen des Fahrwerks beim Beladen auf die Tragenaufnahme bzw. ausklappen des Fahrwerks der Fahrtrage beim Entladen und
d) eine Schwenkvorrichtung mit Antriebsmitteln, welche die Linearführung mit der Tragenaufnahme um eine Achse schwenkt.

Ferner betrifft die Erfindung ein Verfahren mit einer solchen Hilfsvorrichtung für eine Fahrtrage mit einem einklappbaren Fahrwerk zum Be- und Entladen auf eine Tragenplattform eines Rettungsfahrzeugs.

### Stand der Technik

Rettungsfahrzeuge dienen dazu, Verletzte oder kranke Personen zu transportierten. Die Rettungsfahrzeuge verfügen dazu über eine Tragenplattform, auf der eine Trage mit der kranken oder verletzten Person abgestellt und zum Transport fixiert wird. Eine Hubvorrichtung hebt oder senkt den Ambulanztisch auf eine gewünschte Höhe. Die Hubvorrichtung ist im einfachsten Fall eine manuelle Betätigungsvorrichtung, die den Ambulanztisch anhebt.

Es sind Tragenplattformen bekannt, die mit einer Hydrauliksystem oder Pneumatiksystem angehoben bzw. abgesenkt werden. Dabei wird der Hydraulikmotor bzw. der pneumatische Antrieb des Rettungsfahrzeugs verwendet. Die Tragenplattform enthält dann oft ein Trageniagerungsgestell, welches hydraulisch bzw. pneumatisch betrieben wird und die Trage anhebt. Durch Absenken der Tragenplattform kann diese mit einer Trage leichter be- und entladen werden.

Die DE 20 2004 007 621 U1 beschreibt ein Tragenlagerungsgestell zur Lagerung von Patiententragen in Krankentransportwagen oder Multifunktionsfahrzeugen mit einer Tragenaufnahme. Es sind erste Mittel zum Auf- und Abbewegen der Tragenaufnahme zwischen mindestens einer abgesenkten Transportposition und einer angehobenen Behandlungsposition vorgesehen. Es sind ferner zweite Mittel vorgesehen, welche die Tragenaufnahme in Tragenlängsrichtung zwischen einer eingefahrenen Behandlungs- und Transportposition und einer ausgefahrenen Be- und Entladeposition bewegen. Die ersten und die zweiten Mittel werden durch ein einziges, gemeinsames Bewegungssystem verwirklicht.

In der DE 203 12 525 U1 wird eine Vorrichtung zur Lagerung von Tragen für den Transport von Patienten in einem Krankenwagen oder dergleichen mit einem im Krankenwagen festzulegenden Untergestell beschrieben. Ein Schlitten ist gegenüber dem Untergestell zwischen einer Transportposition und einer Beladeposition verschiebbar vorgesehen. Ferner sind zwischen dem Untergestell und dem Schlitten Führungsmittel zur Führung des Schlittens entlang des Untergestells vorgesehenen. Das Untergestell weist Rundrohre auf, die sich in Verschieberichtung des Schlittens erstrecken. Am Schlitten sind Führungsrollen vorgesehen, deren Umfangskontur an die Umfangskontur der Rundrohre angepasst ist.

Die DE 102011078803 A1 beschreibt ein System zum automatisierten Hinaufziehen einer Fahrtrage mit einklappbarem Fahrgestell auf eine Tragenaufnahmeplattform in einen Rettungswagen. Das System umfasst eine an einer Tragenaufnahmeplattform montierbaren Linearführung, einen Antrieb und eine mit dem Antrieb gekoppelte Zugeinrichtung, mit der die Fahrtrage mittels des Antriebs (240) entlang der montierten Linearführung auf die Tragenaufnahmeplattform hinaufgezogen werden kann. Ferner ist eine Steuereinrichtung zur Ansteuerung des Antriebs vorgesehen und ein Schalter zur drahtlosen Übermittlung der Schalterbetätigungsinformation an die Steuereinrichtung. Die Steuereinrichtung kann den Antrieb in Abhängigkeit von der Schalterbetätigungsinformation steuern. Der Schalter kann in einem an der Fahrtrage montierten Zustand durch Entriegeln und/oder durch Einklappen mindestens eines Teils des Fahrgestells der Fahrtrage betätigt werden. Zum automatisierten Hinaufziehen der Fahrtrage wird die Fahrtrage vor der Tragenaufnahmeplattform in einer Ladeposition ausgerichtet, mit der Zugeinrichtung verbunden, der Schalter durch Entriegeln des Fahrgestells betätigt und dadurch der Antrieb eingeschaltet und die Fahrtrage hinaufgezogen.

Aus der WO 2012/006 719 A1 ist ein Krankentragenlift für ein Ambulanzfahrzeug bekannt, der beim Beladen einer Krankentrage mit Fahrgestell hilft. Dort wird insbesondere eine verstellbare Brückenplatte, welche die Lücke zu einer Tragenaufnahme beim Beladen schließt, beschrieben.

Die WO 2009/135 803 A1 beschreibt eine Fahrtrage für Krankentransporte mit einem ein- und ausklappbaren Fahrgestell. Dort wird ein Krankentransportsystem offenbart, weiches eine Krankentransporttrage mit einer Liegefläche zum Auflegen eines Patienten umfasst. Das Krankentransportsystem enthält ferner ein Transportfahrzeug mit einer Ladefläche zur Aufnahme der Trage.

Aus der EP 1034 764 ist eine Vorrichtung mit einem Ladetisch für eine Krankentrage mit Fahrwerk bekannt. Die Krankentrage wird zum Beladen auf den Ladetisch geschoben, welcher auf einer Rampe angeordnet ist. Die Rampe ist zum Beladen in eine schräge Position geschwenkt. Das Fahrwerk der Krankentrage klappt ein und wird dabei von einem Hilfselement unterstützt. Wenn die Krankentrage vollständig auf dem Ladetisch positioniert ist, schwenkt die Rampe in eine horizontale Lage.

Die DE 10 2008 005 900 A1 offenbart einen teleskopartig ausziehbare Ambulanztisch für Rettungsfahrzeuge. Der Ambulanztisch weist einen Untertisch auf, der um eine horizontale, zu einer Tischlängsrichtung des Ambulanztisches senkrechte Kippachse schwenkbar ist. Vorzugswelse ist der Ambulanztisch vertikal höhenverstellbar. Eine ausziehbare Tragenaufnahme dient zur Aufnahme eines Krankentransportmittels, die mit dem Untertisch In Tischlängsrichtung um einen begrenzten Weg verschieblich in Verbindung steht. Mit einer Beförderungseinrichtung ist das Krankentransportmittel auf der Tragenaufnahme in Tischlängsrichtung vor und zurück verfahrbar. Dabei weist die Beförderungseinrichtung zumindest einen Mitnehmer auf, der in Tischlängsrichtung vor und zurück antreibbar ist.

Die GB 2 2003 999 A offenbart eine Vorrichtung für eine Krankentrage und eine Krankentrage mit einem einklappbaren Fahrwerk, wobei die Vorrichtung zum Be- und Entladen der Fahrtrage auf eine bzw. von einer Tragenplattform eines Fahrzeugs vorgesehen ist. Dabei kommt auch eine Tragenaufnahme zum Einsatz, welche die Fahrtrage mit eingeklapptem Fahrwerk aufnimmt. Die Tragenaufnahme kann dabei zum Ausbringen oder zum Einbringen entlang einer Linearführung verschoben werden. Für das Fahrwerk der Fahrtrage ist eine Stellvorrichtung zum Einklappen des Fahrwerks beim Beladen auf die Tragenaufnahme bzw. Ausklappen des Fahrwerks der Fahrtrage beim Entladen vorgesehen. Weiterhin wird dort eine Schwenkvorrichtung mit Antriebsmitteln offenbart, welche die Linearführung mit der Tragenaufnahme um eine Achse schwenkt.

Die bekannten Tragenplattformen haben den Nachteil, dass sie einerseits einen Antrieb für die Einstellung der Höhe aufweisen müssen und andererseits über einen Antrieb verfügen müssen, welcher die Trage auf die Tragenaufnahme zieht bzw. schiebt. Die Tragenplattform muss nämlich so weit abgesenkt werden, dass eine Tragenaufnahme unter die Fahrtrage gelangt. Das Rettungspersonal muss dann die Trage so weit in die Tragenaufnahme schieben, bis sie in eine Zugeinrichtung einklinkt. Die Trage wird dann in der Tragenaufnahme bis in eine Transportposition gezogen. Dieses System ist nicht nur sehr aufwendig, sondern auch wegen der zusätzlichen Antriebe teuer. Durch die zusätzlichen Komponenten, welche benötigt werden, um die Trage in die Tragenaufnahme zu ziehen, ist dieses System zudem auch störungsanfälliger.

### Offenbarung der Erfindung

Aufgabe der Erfindung ist es daher, die Nachteile des Standes der Technik zu vermeiden und eine Hilfsvorrichtung für eine Tragenplattform eines Rettungsfahrzeugs zu schaffen, die es dem Rettungspersonal ermöglicht ohne Hebeleistung die Fahrtrage auf die Tragenaufnahme zu bringen. Dabei soll die Hilfsvorrichtung möglichst einfach in der Bedienung und kostengünstig in der Herstellung sein.

Erfindungsgemäß wird die Aufgabe dadurch gelöst, dass bei einer Hilfsvorrichtung für eine Fahrtrage mit einem einklappbaren Fahrwerk zum Be- und Entladen auf eine Tragenplattform eines Rettungsfahrzeugs
e) einen Schalt- und Steuermechanismus vorgesehen ist, welcher die Tragenaufnahme mittels der Schwenkvorrichtung zum Beladen von einer schrägen Entladeposition in eine waagrechte Position führt, sobald sich die ausgebrachte Tragenaufnahme unter und hinter dem Schwerpunkt der Fahrtrage befindet.

Während bei den herkömmlichen und bekannten Hilfssystemen zum Beladen der Tragenplattform entweder das Rettungspersonal erhebliche Kraft aufwenden musste, um die Fahrtrage auf die Tragenaufnahme zu befördern, oder ein zusätzlicher Antrieb erforderlich war, ist bei der vorliegenden Erfindung nur ein einziger Antrieb notwendig, der die Schwenkbewegung durchführt. Das Rettungspersonal muss außerdem praktisch keine bzw. nur sehr geringe physikalische Kraft zum Bewegen der Fahrtrage aufwenden. Die Hilfsvorrichtung ist somit konstruktiv einfacher aufgebaut und damit nicht nur kostengünstiger, sondern auch für Störungen weit unanfälliger. Die Tragenaufnahme wird über die Linearführung so weit unter und hinter den Schwerpunkt der Fahrtrage gebracht, dass die Fahrtrage hoch, in eine waagerechte bzw. horizontale Lage geschwenkt werden kann, ohne dass sie wegkippt. Im Bedarfsfall rastet die Fahrtrage für den Schwenkvorgang lösbar in einem einfachen Rastmechanismus oder einer Verankerung der Tragenaufnahme ein. Wenn die Fahrtrage sich in einer horizontalen Lage befindet ist es für das Rettungspersonal sehr einfach, die Trage in die Tragenaufnahme zu schieben. Auch das Einbringen der Tragenaufnahme über die Linearführung in das Rettungsfahrzeug gestaltet sich ohne viel physikalische Kraft. Somit wird es auch für schwächeres Rettungspersonal einfach, einen Patienten mit der Fahrtrage in das Rettungsfahrzeug zu befördern. Hier ist praktisch keine physikalische Kraft erforderlich. Mit der vorliegenden Hilfsvorrichtung ergeben sich insbesondere zwei Vorteile: Einerseits ist kein zusätzlich Antrieb erforderlich und andererseits kann das Rettungspersonal die Fahrtrage bequem in die Tragenaufnahme befördern.

Eine vorteilhafte Ausgestaltung der erfindungsgemäßen Hilfsvorrichtung für eine Fahrtrage mit einem einklappbaren Fahrwerk zum Be- und Entladen auf eine Tragenplattform eines Rettungsfahrzeugs besteht ferner darin, dass der Schalt- und Steuermechanismus die Tragenaufnahme mittels der Schwenkvorrichtung beim Entladen in die schräge Entladeposition führt, sobald sich die ausgebrachte Tragenaufnahme unter dem Schwerpunkt der Fahrtrage befindet. Was für das Beladen gilt, muss vorzugsweise auch für das Entladen gelten. Solange sich die Fahrtrage in einer waagerechten Lage befindet, kann die Tragenaufnahme mit der Fahrtrage bequem entlang der Linearführung aus dem Rettungsfahrzeug herausgezogen werden. Erst dann wird die Tragenaufnahme in eine Schräglage gebracht, so dass die Fahrtrage von der Tragenaufnahme herunterbefördert werden kann. Das Fahrwerk der Fahrtrage klappt dabei entsprechend aus.

Eine weitere vorteilhafte Ausgestaltung der erfindungsgemäßen Hilfsvorrichtung für eine Fahrtrage mit einem einklappbaren Fahrwerk zum Be- und Entladen auf eine Tragenplattform eines Rettungsfahrzeugs besteht darin, dass die Fahrtrage an ihrem Kopf- und/oder ihrem Fußbereich eine zusätzliche Führungsrollenanordnung aufweist. Diese Maßnahme dient dazu, dass die Fahrtrage auch dann noch in der Tragenaufnahme bewegt werden kann, wenn das Fahrwerk der Fahrtrage ganz oder teilweise bereits platzsparend eingeklappt ist. Die Rollen der Führungsrollenanordnung werden in Führungen der Tragenaufnahme, wie in einer Schiene, geführt.

Eine besondere Ausbildung der erfindungsgemäßen Hilfsvorrichtung wird weiterhin dadurch erzielt, dass Befestigungsmittel zum lösbaren Arretieren der Fahrtrage in der Tragenaufnahme vorgesehen sind. Die Befestigungsmittel fixieren die Fahrtrage, insbesondere während des Transports mit dem Rettungsfahrzeug, in der Tragenaufnahme. Die Fahrtrage kann sich dann nicht ungewollt beim Bremsen oder beim Beschleunigen von der Tragenaufnahme lösen.

Es hat sich als besondere Variante herausgestellt, dass bei einer erfindungsgemäßen Hilfsvorrichtung für eine Fahrtrage mit einem einklappbaren Fahrwerk zum Be- und Entladen auf eine Tragenplattform eines Rettungsfahrzeugs die Tragenaufnahme einen Linearantrieb aufweist, mit welchem die Fahrtrage in die Tragenaufnahme eingebracht bzw. ausgebracht wird, wobei die Fahrtrage in einer Verankerung des Linearantriebs zur Bewegung verankert wird. Um zu vermeiden, dass jegliche Art von Kraft durch das Rettungspersonal aufgewendet wird, kann es sinnvoll sein, die Fahrtrage auch in der horizontalen bzw. waagerechten Lage in die Tragenaufnahme automatisch einzuziehen. Hierbei lässt sich durch den Linearantrieb eine sehr konstante Bewegung erzeugen, was für den Patienten sehr vorteilhaft sein kann.

In einer weiteren vorteilhaften Ausgestaltung der erfindungsgemäßen Hilfsvorrichtung ist vorgesehen, dass die Schwenkvorrichtung einen Schwenkhebel aufweist, der die Linearführung und die Tragenaufnahme zum Schwenken anlenkt. Die Linearführung der Tragenplattform ist um eine Achse schwenkbar. Durch die Hebelanordnung wird die Linearführung an einem Ende angehoben bzw. abgesenkt. Dadurch erfährt die Linearführung mitsamt der Tragenaufnahme im angehobenen Zustand eine Schräglage. Im abgesenkten Zustand ist die Linearführung mit der Tragenaufnahme im Wesentlichen waagerecht bzw. horizontal ausgerichtet. Durch die Schräglage kann die Tragenaufnahme auf einfachste Weise unter die Fahrtrage geführt werden. Durch entsprechende Ansteuerung lenkt der Schwenkhebel die Linearführung mit der Tragenaufnahme an, um die Anordnung in eine horizontale Lage zu bringen. Die Hebelanordnung lässt sich zudem einfach realisieren.

Eine bevorzugte Ausbildung der erfindungsgemäßen Hilfsvorrichtung für eine Fahrtrage besteht weiterhin darin, dass die Tragenplattform eine Hubvorrichtung aufweist, mit welcher die Tragenaufnahme und/oder Linearführung angehoben bzw. abgesenkt werden können. Es kann durchaus erforderlich sein, dass die Tragenaufnahme weiter abgesenkt werden muss, um sie unter den Schwerpunkt der Fahrtrage zu führen. Sobald die Fahrtrage auf der Tragenaufnahme in dem Rettungsfahrzeug ist, muss der Patient ggf. akut behandelt werden. Der Patient sollte daher gut für einen behandelnden Arzt oder sonstiges Rettungspersonal erreichbar sein. Mit dieser Maßnahme kann die Tragenaufnahme angehoben werden, sodass der Patient gut zur Behandlung erreichbar ist.

Eine weitere Ausgestaltung der Erfindung besteht darin, dass die Stellvorrichtung für das Fahrwerk der Fahrtrage vorgespannt ist und sich entsprechend der Position der Tragenaufnahme selbstständig beim Entladen ausklappt und beim Beladen einklappt. Die Vorspannung wird beispielsweise durch eine Feder oder eine federbelastete Vorrichtung erzeugt. Dadurch befindet sich das Fahrwerk unter einer Spannung und klappt beim Einbringen der Fahrtrage in die Tragenaufnahme automatisch ein und klappt beim Ausbringen entsprechend aus. Hierfür ist keine zusätzliche Kraft erforderlich, da die Federkraft hier den Anwender unterstützt.

Eine weitere vorteilhafte Ausgestaltung der erfindungsgemäßen Hilfsvorrichtung besteht darin, dass ein Antrieb mit einer Steuerungsschaltung vorgesehen ist, mit welchem die Tragenaufnahme auf der Linearführung verschoben wird. Zur vollständigen Automatisierung und zur Einsparung von Personal kann es vorteilhaft sein, auch jegliche Vorgänge beim Be- bzw. Entladen des Rettungsfahrzeugs zu automatisieren. Daher wird bei dieser Variante die Tragenaufnahme durch den Antrieb über die Linearführung in das Rettungsfahrzeug eingebracht bzw. aus dem Rettungsfahrzeug ausgebracht.

In einer vorteilhaften Ausbildung der erfindungsgemäßen Hilfsvorrichtung für eine Fahrtrage mit einem einklappbaren Fahrwerk zum Be- und Entladen auf eine bzw. von einer Tragenplattform eines Rettungsfahrzeugs wird die Führungsrollenanordnung der Fahrtrage in Führungen der Tragenaufnahme geführt. Zur Stabilisierung der Fahrtrage in der Tragenaufnahme wird die Führungsrollenanordnung in Führungen der Tragenaufnahme geführt. Die Fahrtrage wird auf diese Weise in ihrer Bewegungsfreiheit beschränkt. Sie kann sich nur noch in der Führung, welche beispielsweise als Nut oder Schiene ausgebildet ist, bewegen.

In einer bevorzugten Ausgestaltung der Erfindung ist ein Bremsmechanismus für die Fahrtrage zum Halten oder zum abgebremsten Bewegen der Fahrtrage in der Tragenaufnahme vorgesehen. Diese Bremsvorrichtung verhindert beispielsweise, dass ein zu schnelles Entladen der Fahrtrage vorgenommen wird. Außerdem kann diese Bremsvorrichtung beim Schwenken der Linearführung die Fahrtrage in der Tragenaufnahme stabilisieren und halten.

Die Erfindung betrifft ferner ein Verfahren zum Beladen einer Tragenplattform eines Rettungsfahrzeugs mit einer Fahrtrage mit einem einklappbaren Fahrwerk und mit einer solchen erfindungsgemäßen Hilfsvorrichtung mit den Verfahrensschritten zum Beladen der Tragenplattform mit einer Fahrtrage: Zunächst wird die Tragenaufnahme über die Linearführung ausgebracht. Anschließend wird die Tragenaufnahme mit der Linearführung bis unter und hinter den Schwerpunkt der Fahrtrage geführt und schräg gestellt, ohne die Fahrtrage dabei anzuheben. Danach wird die Fahrtrage, bis die Tragenaufnahme sich unter dem Schwerpunkt der Fahrtrage befindet, geschoben, wobei das Fahrwerk sukzessive einklappt. Als nächster Schritt schwenkt die Tragenaufnahme und die Linearführung in eine waagerechte Position und die Fahrtrage wird vollständig auf die Tragenaufnahme eingeschoben. Hiernach wird die Tragenaufnahme mit der Fahrtrage über die Linearführung in eine Transportposition verschoben.

Das erfindungsgemäße Verfahren hat den Vorteil, dass die Fahrtrage mit sehr wenig Kräfteaufwand in das Rettungsfahrzeug befördert werden kann. Es sind keine zusätzlichen Handgriffe zur Betätigung von mehreren Antrieben erforderlich. Der Beladevorgang wird erheblich erleichtert und automatisiert.

Die Erfindung betrifft auch ein entsprechendes erfindungsgemäßes Verfahren zum Entladen einer Tragenplattform eines Rettungsfahrzeugs mit einer Fahrtrage mit einem einklappbaren Fahrwerk und mit einer Hilfsvorrichtung gemäß den vorherigen Ansprüchen mit den Verfahrensschritten zum Entladen der Tragenplattform mit einer Fahrtrage. Dabei wird zunächst die Tragenaufnahme über die Linearführung ausgebracht und die Tragenaufnahme mit der Linearführung schräggestellt. Anschließend kann die Fahrtrage aus der Tragenaufnahme gezogen werden, wobei das Fahrwerk sukzessive ausklappt.

Weitere Ausgestaltungen und Vorteile ergeben sich aus dem Gegenstand der Unteransprüche sowie den Zeichnungen mit den dazugehörigen Beschreibungen. Die Ansprüche werden zudem zum Inhalt der Beschreibung gemacht. Ein Ausführungsbeispiel ist nachstehend unter Bezugnahme auf die beigefügten Zeichnungen näher erläutert. Die Erfindung bezieht sich ausdrücklich nicht alleine auf das nachstehend beschriebene Ausführungsbeispiel. Die Erfindung soll vielmehr alle Gegenstände erfassen, die mit Mitteln und Kenntnissen umgesetzt werden, welche jetzt und zukünftig dem Fachmann als gleichwirkend zur Verfügung stehen.

### Kurze Beschreibung der Zeichnung

- Fig. 1: zeigt in dreidimensionaler Darstellung eine schematische Prinzipskizze des geöffneten Kofferaufbaus eines Rettungsfahrzeugs mit einer erfindungsgemäßen Hilfseinrichtung.
- Fig. 2: zeigt in einer Seitenansicht eine schematische Prinzipskizze des Kofferaufbaus gemäß Fig. 1, wobei die erfindungsgemäße Hilfsvorrichtung eine Fahrtrage aufnehmen soll.
- Fig. 3: zeigt schematisch die erfindungsgemäße Hilfsvorrichtung in einem ersten Beladeschritt für die Fahrtrage.
- Fig. 4: zeigt schematisch die erfindungsgemäße Hilfsvorrichtung in einem zweiten Beladeschritt für die Fahrtrage.
- Fig. 5: zeigt schematisch die erfindungsgemäße Hilfsvorrichtung in einem dritten Beladeschritt für die Fahrtrage.
- Fig. 6: zeigt schematisch die erfindungsgemäße Hilfsvorrichtung in einem vierten Beladeschritt für die Fahrtrage.
- Fig. 7: zeigt schematisch die erfindungsgemäße Hilfsvorrichtung in einem fünften Beladeschritt für die Fahrtrage.
- Fig. 8: zeigt schematisch die erfindungsgemäße Hilfsvorrichtung mit der Fahrtrage im Transportzustand.

### Bevorzugtes Ausführungsbeispiel

in Fig. 1 wird mit 10 eine erfindungsgemäße Hilfsvorrichtung bezeichnet. Die Hilfsvorrichtung 10 ist in einem Kofferaufbau 12 eines Rettungsfahrzeugs 14 vorgesehen. Der Kofferaufbau 12 des Rettungsfahrzeugs 14 ist in dieser Prinzipskizze nur angedeutet. Die Hilfseinrichtung 10 ist am Boden 16 des hier geöffneten Kofferaufbaus 12 montiert. Die Hilfsvorrichtung 10 beinhaltet eine Tragenplattform 18. Die Tragenplattform 18 umfasst wiederum eine Tragenaufnahme 20 für eine Fahrtrage 22 (siehe Fig. 2) und eine Linearführung 24. Die Tragenaufnahme 20 dient zum Aufnehmen der Fahrtrage 22, wie anhand der nachfolgenden Zeichnungen noch erläutert wird. Die Tragenaufnahme 20 kann entlang der Linearführung 24 verschoben werden. Die Tragenplattform 18 weist ferner eine Hubvorrichtung 25 auf, mit welcher die Tragenaufnahme 20 und die Linearführung 24 angehoben bzw. abgesenkt werden können. Die Hubvorrichtung 25 kann dabei elektrisch oder auch hydraulisch angetrieben werden.

Mit 26 wird eine Schwenkvorrichtung der Tragenplattform 18 bezeichnet. Die Schwenkvorrichtung 26 erlaubt das Schwenken der Linearführung 24 gemeinsam mit der Tragenaufnahme 20. Eine als Schwenkhebel ausgebildete Hebelanordnung 28 der Schwenkvorrichtung 26 wird dazu von Antriebsmitteln 30 angehoben oder abgesenkt. Die Antriebsmittel 30 werden üblicherweise von einem Elektromotor gebildet, der von der elektrischen Versorgung des Rettungsfahrzeugs 14 ebenfalls versorgt wird. Die Hebelanordnung 28 ist mit der Linearführung 24 verbunden. Durch Betätigen eines Schalt- und Steuermechanismus 31 werden die Antriebsmittel 30 angesteuert. Über die Antriebsmittel 30 erfährt die Hebelanordnung 28 eine Schwenkbewegung um eine Achse 32. Diese Schwenkbewegung wird auf die Linearführung 24 übertragen, so dass die Linearführung 24 mit der Tragenaufnahme 20 in eine schräge Be- bzw. Entladeposition gelangt. Die Linearführung 24 wird dabei mit der Tragenaufnahme 20 um eine Schwenkachse 34 geschwenkt. Die Schwenkachse 34 kann im Bedarfsfall verschoben werden, d.h. in Richtung in den Kofferaufbau 12 hinein oder aus dem Kofferaufbau 12 heraus.

Die Tragenaufnahme 20 verfügt über Führungen 36. Über die Führungen 36 wird die Fahrtrage 22 auf die Tragenaufnahme 20 geschoben bzw. gezogen. Auf der Tragenaufnahme 20 befindet sich ferner ein Linearantrieb 38. Der Linearantrieb 38 beinhaltet einen Ankerschlitten 40, welcher entlang einer Schienenanordnung 42 auf der Tragenaufnahme 20 läuft. Die Fahrtrage 22 rastet in den Ankerschlitten 40 ein und kann zur Automation einerseits auf die Tragenaufnahme 20 gezogen oder andererseits rausgeschoben werden. Der Ankerschlitten 40 dient im vorliegenden Ausführungsbeispiel auch als Bremsmechanismus 44, welcher verhindert, dass sich die Fahrtrage 22 beim Entladen zu schnell von der Tragenaufnahme 20 bewegt.

Fig. 2 zeigt in einer Seitenansicht eine schematische Prinzipskizze des Kofferaufbaus 12 gemäß Fig. 1. In dieser Ansicht wird dargestellt, dass die erfindungsgemäße Hilfsvorrichtung 10 die Fahrtrage 22 aufnehmen soll. Soweit die Fig. 2 der Fig. 1 entspricht, werden auch dieselben Bezugszeichen für entsprechende Bestandteile verwendet. Der Kofferaufbau 12 des Rettungsfahrzeugs 14 ist ohne Seitenwand dargestellt, so dass die Tragenplattform 18 vollständig in der Seitenansicht zu sehen ist.

Die Fahrtrage 22 ist eine Trage 46 mit einem Fahrwerk 48. Die Trage 46 kann auf diese Weise bequem mit einem Patienten bewegt werden, ohne dass das Rettungspersonal die Trage 46 mit dem Patienten anheben muss. Seitliches Gestänge 47 an der Trage 46 verhindert, dass der Patient von der Trage fällt. Das Fahrwerk 48 der Fahrtrage 22 ist nach hinten hin einklappbar ausgebildet. Ein geeignetes Fahrwerksgestell 50 stabilisiert nicht nur das Fahrwerk 48, sondern dient auch als Stellvorrichtung 51 für das Fahrwerk 48, damit es zum Einklappen gelöst wird und eine geeignete Bewegung beim Einklappen vollzieht. Im eingeklappten Zustand liegt das Fahrwerk 48 unterhalb der Trage 46 an, wie es beispielsweise in den Figuren 7 und 8 zu sehen ist. Die Fahrtrage 22 befindet sich nicht auf der Tragenaufnahme 20, weshalb das Fahrwerk 48 hier für den Transport des Patienten auf der Fahrtrage 22 ausgeklappt ist. Im vorderen und im hinteren Bereich der Trage 46 befinden sich jeweils Führungsrollenanordnungen 52, 54, mit denen die Fahrtrage 22 auf der Tragenaufnahme 20 in den Führungen 36 bewegt werden kann, wenn das Fahrwerk 48 eingeklappt ist.

Die Linearführung 24 der Tragenplattform 18 ist schräg angestellt. Dazu hat die Hebelanordnung 28 der Schwenkvorrichtung 26 die Linearführung 24 an einem Ende 56 angehoben. Die Linearführung 24 ist um die Schwenkachse 34 geschwenkt. Die Tragenaufnahme 20 ist entlang dieser Linearführung 24 ausgezogen. Die Tragenaufnahme 20 ist durch ihre zur Linearführung 24 parallelen Lage ebenfalls schräg angestellt, damit sie unter die Fahrtrage 22 gelangen kann. Dabei wird die Tragenaufnahme 20 so ausgerichtet, dass sie hinter und unter den Schwerpunkt 55 der Fahrtrage 22 kommt.

In den Figuren 3 bis 8 wird der prinzipielle Beladevorgang mit der erfindungsgemäßen Hilfsvorrichtung 10 zum Be- und Entladen der Fahrtrage 22 dargestellt. Dabei wird nur schematisch die Tragenplattform 18 mit der Fahrtrage 22 schematisch gezeigt. Soweit diese Figuren 3 bis 8 den vorherigen Figuren entsprechen, werden auch dieselben Bezugszeichen verwendet.

In Fig. 3 ist die Fahrtrage 22 mit ausgeklappten Fahrwerk 48 analog zu Fig. 2 zu sehen. Das Fahrwerk 48 besteht aus einem vorderen Fahrwerk 58 und einem hinteren Fahrwerk 60. Die Linearführung 24 ist mit der ausgezogenen Tragenaufnahme 20 mittels der Schwenkvorrichtung 26 schräg angestellt. Die vordere Führungsrollenanordnung 52 gelangt in die Führungen 36 der Tragenaufnahme 20. Die Fahrtrage 22 wird in der Führung 36 schließlich weiter geschoben, wie es in Fig. 4 zu sehen ist.

In der Ansicht von Fig. 4 klappt bereits das vordere Fahrwerk 58 ein. Die vordere Führungsrollenanordnung 52 wird in den Führungen 36 bereits geführt. Pfeil 62 deutet die Bewegung der Fahrtrage 22 an.

In Fig. 5 berührt das vordere Fahrwerk 58 den Boden nicht mehr und ist bereits fast vollständig eingeklappt. Dadurch gelangt die Tragenaufnahme 20 unter den Schwerpunkt der Fahrtrage 22. Die Schwenkvorrichtung 26 wird nunmehr durch den Schalt- und Steuermechanismus 31 betätigt, was mit Pfeil 64 angedeutet wird. Die Antriebsmittel 30 bewegen die Hebelanordnung 28 so lange, bis die Linearführung 24 mit der Fahrtrage 22 in eine horizontale bzw. waagerechte Position gelangt wie es in Fig. 6 zu sehen ist. Dabei wird das vordere Fahrwerk 58 vollständig an die Trage 46 angeklappt. Da die Fahrtrage 22 sich nunmehr in der horizontalen Position auf der Tragenaufnahme 20 befindet, muss kein weiterer physikalischer Hebevorgang der Trage 46 vorgenommen werden.

Die Fahrtrage 22 wird nunmehr mit den Führungsrollenanordnungen 52, 54 in den Führungen 36 in eine Endposition auf der Tragenaufnahme 20 geschoben, wie es in Fig. 7 dargestellt wird. Dabei klappt auch das hintere Fahrwerk 60 an die Trage 46 an. Die hintere Rollenanordnung 54 gelangt dabei ebenfalls in die Führungen 36. Die Tragenaufnahme 20 wird mit der Fahrtrage 22 entlang der Linearführung 24 geschoben. Dieser Schiebevorgang wird mit Pfeil 64 symbolisiert.

In Fig. 8 hat die Fahrtrage 22 und auch die Tragenaufnahme 20 auf der Linearführung 24 eine Transportposition 66 erreicht. Die Tragenaufnahme 20 befindet sich mit der Fahrtrage 22 in einer horizontalen Position im Kofferaufbau 12 des Rettungsfahrzeugs 14. In der Transportposition 66 wird die Fahrtrage 22 mit Befestigungsmitteln 68 in der Tragenaufnahme 20 lösbar arretiert, wodurch die Fahrtrage 22 auf der Tragenplattform 18 während des Transports fixiert ist.

Der Schiebevorgang mit der Fahrtrage 22 auf der Tragenaufnahme 20 kann durch den Linearantrieb 38 erleichtert werden. Dazu wird die Trage 46 in dem Ankerschlitten 40 verankert. Der Ankerschlitten 40 zieht die Fahrtrage 22 in die entsprechenden Positionen wie sie in den Figuren 3 bis 8 dargestellt sind. Beim Herausnehmen der Fahrtrage 22 von der Tragenplattform 18 wirkt der Ankerschlitten 40 mit dem Bremsmechanismus 44. Hierdurch wird verhindert, dass die Fahrtrage 22 zu schnell aus der Tragenaufnahme 20 gelangt.
- 10: Hilfsvorrichtung
- 12: Kofferaufbau
- 14: Rettungsfahrzeug
- 16: Boden
- 18: Tragenplattform
- 20: Tragenaufnahme
- 22: Fahrtrage
- 24: Linearführung
- 25: Hubvorrichtung
- 26: Schwenkvorrichtung
- 28: Hebelanordnung
- 30: Antriebsmittel
- 31: Schalt- und Steuermechanismus
- 32: Achse
- 34: Schwenkachse
- 36: Führungen
- 38: Linearantrieb
- 40: Ankerschlitten
- 42: Schienenanordnung
- 44: Bremsmechanismus
- 46: Trage
- 47: Seitliches Gestänge
- 48: Fahrwerk
- 50: Fahrwerksgestell
- 51: Stellvorrichtung
- 52, 54: Führungsrollenanordnung
- 55: Schwerpunkt
- 56: Ende der Linearführung
- 58: vorderes Fahrwerk
- 60: hinteres Fahrwerk
- 62, 64: Pfeil
- 66: Transportposition
- 68: Befestigungsmittel

## Patentansprüche

1. Hilfsvorrichtung (10) für eine Fahrtrage (22) und eine Fahrtrage (22) mit einem einklappbaren Fahrwerk (48), wobei die Hilfsvorrichtung zum Be- und Entladen der Fahrtrage (22) auf eine bzw. von einer Tragenplattform (18) eines Rettungsfahrzeugs (14) vorgesehen ist, enthaltend
a) eine Tragenaufnahme (20), welche die Fahrtrage (22) mit eingeklapptem Fahrwerk (48) aufnimmt,
b) eine Linearführung (24), entlang welcher die Tragenaufnahme (20) zum Ausbringen oder zum Einbringen verschoben werden kann,
c) eine Stellvorrichtung (51) für das Fahrwerk (48) der Fahrtrage (22) zum Einklappen des Fahrwerks beim Beladen auf die Tragenaufnahme (20) bzw. ausklappen des Fahrwerks (48) der Fahrtrage (22) beim Entladen,
d) eine Schwenkvorrichtung (26) mit Antriebsmitteln (30), welche die Linearführung (24) mit der Tragenaufnahme (20) um eine Achse (34) schwenkt,
**dadurch gekenntzeichnet, dass**
e) einen Schalt- und Steuermechanismus (31) vorgesehen ist, welcher die Tragenaufnahme (20) mittels der Schwenkvorrichtung (26) zum Beladen von einer schrägen Entladeposition in eine waagrechte Position führt, sobald sich die ausgebrachte Tragenaufnahme (20) unter und hinter dem Schwerpunkt der Fahrtrage (22) befindet.

2. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach Anspruch 1, **gekennzeichnet durch** den Schalt- und Steuermechanismus (31), welcher die Tragenaufnahme (20) mittels der Schwenkvorrichtung (26) beim Entladen in die schräge Entladeposition führt, sobald sich die ausgebrachte Tragenaufnahme (20) unter dem Schwerpunkt der Fahrtrage (22) befindet.

3. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 oder 2, d**adurch gekennzeichnet, dass** die Fahrtrage (22) an ihrem Kopf- und/oder ihrem Fußbereich eine zusätzliche Führungsrollenanordnung (52, 54) aufweist.

4. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 3, **dadurch gekennzeichnet, dass** Befestigungsmittel (68) zum lösbaren Arretieren der Fahrtrage (22) in der Tragenaufnahme (18) vorgesehen sind.

5. Hilfsvorrichtung (10) für eine Fahrtrage (22)) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 4, **dadurch gekennzeichnet, dass** die Tragenaufnahme (20) einen Linearantrieb (38) aufweist, mit welchem die Fahrtrage (22) in die Tragenaufnahme (20) eingebracht bzw. ausgebracht wird, wobei die Fahrtrage (22) in einer Verankerung (40) des Linearantriebs (38) zur Bewegung verankert wird.

6. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 5, **dadurch gekennzeichnet, dass** die Schwenkvorrichtung (26) einen Schwenkhebel (28) aufweist, der die Linearführung (24) und die Tragenaufnahme (20) zum Schwenken anlenkt.

7. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 6, **dadurch gekennzeichnet, dass** die Tragenplattform (18) eine Hubvorrichtung (25) aufweist, mit welcher die Tragenaufnahme (20) und/oder Linearführung (24) angehoben bzw. abgesenkt werden können.

8. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 7, **dadurch gekennzeichnet, dass** die Stellvorrichtung (51) für das Fahrwerk (48) der Fahrtrage (22) vorgespannt ist und sich entsprechend der Position der Tragenaufnahme (20) selbstständig beim Entladen ausklappt und beim Beladen einklappt.

9. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 8, **dadurch gekennzeichnet, dass** ein Antrieb mit einer Steuerungsschaltung vorgesehen ist, mit welchem die Tragenaufnahme (20) auf der Linearführung verschoben wird.

10. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 9, **dadurch gekennzeichnet, dass** die Führungsrollenanordnung (52, 54) der Fahrtrage (22) in Führungen (36) der Tragenaufnahme (20) geführt werden.

11. Hilfsvorrichtung (10) für eine Fahrtrage (22) und eine Fahrtrage (22) mit einem einklappbaren Fahrwerk (48) zum Be- und Entladen auf eine bzw. von einer Tragenplattform (18) eines Rettungsfahrzeugs (14) nach einem der Ansprüche 1 bis 10, **dadurch gekennzeichnet, dass** ein Bremsmechanismus (44) für die Fahrtrage (22) zum Halten oder zum abgebremsten Bewegen der Fahrtrage (22) in der Tragenaufnahme (20) vorgesehen ist.

12. Verfahren zum Beladen einer Tragenplattform (18) eines Rettungsfahrzeugs (14) mit einer Fahrtrage (22) mit einem einklappbaren Fahrwerk (48) und mit einer Hilfsvorrichtung (10) gemäß den vorherigen Ansprüchen mit den Verfahrensschritten zum Beladen der Tragenplattform (18) mit einer Fahrtrage (22)
a) Ausbringen der Tragenaufnahme (20) über die Linearführung (24),
b) Schrägstellen der Tragenaufnahme (20) mit der Linearführung (24) bis die Tragenaufnahme (20) unter und hinter den Schwerpunkt (55) der Fahrtrage (22) gelangen kann, ohne die Fahrtrage (22) anzuheben,
c) Schieben der Fahrtrage (22), bis die Tragenaufnahme (20) sich unter dem Schwerpunkt der Fahrtrage (22) befindet, wobei das Fahrwerk (48) sukzessive einklappt,
d) Schwenken der Tragenaufnahme (20) und der Linearführung (24) in eine waagerechte Position,
e) Vollständiges Einschieben der Fahrtrage (22) auf die Tragenaufnahme (20),
f) verschieben der Tragenaufnahme (20) mit der Fahrtrage (22) über die Linearführung (24) in eine Transportposition (66).

13. Verfahren zum Entladen einer Tragenplattform (18) eines Rettungsfahrzeugs (14) mit einer Fahrtrage (22) mit einem einklappbaren Fahrwerk (48) und mit einer Hilfsvorrichtung (10) gemäß den vorherigen Ansprüchen mit den Verfahrensschritten zum Entladen der Tragenplattform (18) mit einer Fahrtrage (22)
a) Ausbringen der Tragenaufnahme (20) über die Linearführung (24),
b) Schrägstellen der Tragenaufnahme (20) mit der Linearführung (24),
c) Ziehen der Fahrtrage (22), aus der Tragenaufnahme (20), wobei das Fahrwerk (22) sukzessive ausklappt.

## Claims

1. Auxiliary device (10) for a stretcher trolley (22) and a stretcher trolley (22) with a retractable undercarriage (48) where the auxiliary device is used for loading and unloading the stretcher trolley (22) onto and from a stretcher platform (18) of a rescue vehicle (14), comprising
a) a stretcher holder (20) which supports the stretcher trolley (22) with the undercarriage (48) retracted,
b) a linear guide (24) along which the stretcher holder (20) can be moved in and out of the vehicle,
c) an actuating device (51) for the undercarriage (48) of the stretcher trolley (22) to fold in the undercarriage when loading onto the stretcher holder (20) and to fold out the undercarriage (48) of the stretcher trolley (22) when unloading,
d) a pivoting device (26) with drive means (30), which pivot the linear guide (24) with the stretcher holder (20) around an axis (34),
**characterized in that**
e) a switching and control mechanism (31) is provided that guides the stretcher holder (20) by means of the pivoting device (26) for loading from an inclined unloading position to a horizontal position as soon as the extended stretcher holder (20) is located below and behind the center of gravity of the stretcher trolley (22).

2. Auxiliary device (10) for a stretcher trolley (22) and a stretcher trolley (22) with a retractable undercarriage (48) for loading onto and unloading from a stretcher platform (18) of a rescue vehicle (14) according to Claim 1, **characterized by** the switching and control mechanism (31) which guides the stretcher holder (20) by means of the pivoting device (26) when unloading to an inclined unloading position as soon as the extended stretcher holder (20) is located below the center of gravity of the stretcher trolley (22).

3. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 or 2, **characterized in that** the stretcher trolley (22) has an additional guide roller arrangement (52, 54) on its head and/or foot area.

4. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 3, **characterized in that** there are fastening elements (68) provided for releasably locking the stretcher trolley (22) in the stretcher holder (18).

5. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 4, **characterized in that** the stretcher holder (20) has a linear drive (38) with which the stretcher trolley (22) is inserted into and removed from in the stretcher holder (20), whereby the stretcher trolley (22) is anchored in an anchor (40) of the linear drive (38) for the purpose of movement.

6. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 5, **characterized in that** the pivoting device (26) has a swiveling lever (28) which pivots the linear guide (24) and the stretcher holder (20) for swiveling.

7. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 6, **characterized in that** the stretcher platform (18) has a lifting device (25) with which the stretcher holder (20) and/or linear guide (24) can be raised and lowered.

8. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 7, **characterized in that** the inclined device (51) for the undercarriage (48) of the stretcher trolley (22) is preloaded and automatically folds out when unloading and folds in when loading according to the position of the stretcher holder (20).

9. Auxiliary device (10) for a stretcher trolley (22) and a stretcher trolley (22) with a retractable undercarriage (48) for loading onto and unloading from a stretcher platform (18) of a rescue vehicle (14) according to to one of Claims 1 to 8, **characterized in that** a drive with a control circuit is provided with which the stretcher holder (20) is moved on the linear guide.

10. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 9, **characterized In that** the guide roller arrangement (52, 54) of the stretcher trolley (22) is guided into guides (36) of the stretcher holder (20).

11. Auxiliary device (10) for a stretcher trolley (22) and a stretcher trolley (22) with a retractable undercarriage (48) for loading onto and unloading from a stretcher platform (18) of a rescue vehicle (14) according to one of Claims 1 to 10, **characterized in that** a braking mechanism (44) is provided for the stretcher trolley (22) to stop or to slow the motion of the stretcher trolley (22) in the stretcher holder (20).

12. Method for loading a stretcher platform (18) of a rescue vehicle (14) with a stretcher trolley (22) with a retractable undercarriage (48) and with an auxiliary device (10) according to the previous claims with the steps for loading the stretcher platform (18) with a stretcher trolley (22):
a) removing the stretcher holder (20) via the linear guide (24),
b) inclining the stretcher holder (20) with the linear guide (24) until the stretcher holder (20) is below and behind the center of gravity (55) of the stretcher trolley (22) without lifting the stretcher trolley (22),
c) pushing the stretcher trolley (22) until the stretcher holder (20) is located below the center of gravity of the stretcher trolley (22), whereby the undercarriage (48) successively retracts,
d) pivoting the stretcher holder (20) and the linear guide (24) to a horizontal position,
e) completely pushing the stretcher trolley (22) onto the stretcher holder (20).
f) moving the stretcher holder (20) with the stretcher trolley (22) via the linear guide (24) to a transport position (66).

13. Method for unloading a stretcher platform (18) of a rescue vehicle (14) with a stretcher trolley (22) with a retractable undercarriage (48) and with an auxiliary device (10) according to the previous claims with the steps of the method for unloading the stretcher platform (18) with a stretcher trolley (22):
a) removing the stretcher holder (20) via the linear guide (24),
b) inclining the stretcher holder (20) with the linear guide (24),
c) pulling the stretcher trolley (22) out of the stretcher holder (20), whereby the undercarriage (22) successively folds out.

## Revendications

1. Dispositif auxiliaire (10) pour un chariot-brancard (22) et un chariot-brancard (22) muni d'un chariot (48) dont les roues peuvent être relevées, le dispositif auxiliaire étant prévu pour charger le chariot-brancard (22) sur une plate-forme de brancard (18) d'un véhicule de secours (14) et pour décharger celui-ci de ladite plate-forme, comprenant
(a) un logement de brancard (20) logeant le chariot-brancard (22) dont les roues de son chariot (48) sont relevées,
(b) un dispositif de guidage linéaire (24) le long duquel le logement de brancard (20) peut être déplacé afin d'être sorti ou rentré,
(c) un dispositif de réglage (51) du chariot (48) du chariot-brancard (22) destiné soit à relever les roues du chariot lors du chargement sur le logement de brancard (20) soit à sortir les roues du chariot (48) du chariot-brancard (22) lors du déchargement,
(d) un dispositif de pivotement (26) muni de moyens d'entraînement (30) faisant pivoter le dispositif de guidage linéaire (24) muni du logement de brancard (20) autour d'un axe (34),
**caractérisé en ce que**
(e) il est prévu un mécanisme de computation et de commande (31) qui fait passer le logement de brancard (20) au moyen du dispositif de pivotement (26) pour le chargement d'une position de déchargement inclinée à une position horizontale dès que le logement de brancard (20) sorti se troupe en dessous du centre de gravité du chariot-brancard (22) et derrière celui-ci.

2. Dispositif auxiliaire (10) pour un chariot-brancard (22) et une chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon la revendication 1, **caractérisé par** le mécanisme de commutation et de commande (31) qui met le logement de brancard (20) au moyen du dispositif de picotement (26) lors du déchargement en position de déchargement inclinée dès que le logement de brancard (20) sorti se trouve en dessous du centre de gravité du chariot-brancard (22).

3. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 ou 2, **caractérisé en ce que** le chariot-brancard (22) présente à sa tête et/ou à ses pieds une disposition de galets de guidage supplémentaire (52, 54).

4. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 3, **caractérisé en ce que** des mayens dé fixation (68) sont prévus pour bloquer le chariot-brancard (22) dans le logement de brancard (18) en permettait de le débloquer.

5. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 4, **caractérisé en ce que** le logement de brancard (20) présente un dispositif d'entraînement linéaire (38) permettait soit de rentrer le chariot-brancard (22) dans le logement de brancard (20) soit de l'en sortir, le chariot-brancard (22) étant ancré dans un dispositif d'ancrage (40) du dispositif d'entraînement linéaire (38) en vue de son déplacement.

6. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 5, **caractérisé en ce que** le dispositif de pivotement (26) présente un levier de pivotement (28) qui pilote le pivotement du dispositif de guidage linéaire (24) et le logement de brancard (20).

7. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 6, **caractérisé en ce que** la plate-forme de brancard (18) présente un dispositif de levage (25) permettait soit de réhausser soit d'abaisser le logement de brancard (20) et/ou le dispositif de guidage linéaire (24).

8. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 7, **caractérisé en ce que** le dispositif de réglage (51) du chariot (48) du chariot-brancard (22) est prétendu et, en fonction de la position du logement de brancard (20), se sort et se rentre automatiquement lors du déchargement et du changement.

9. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 8, **caractérisé en ce qu**'il est prévu un dispositif d'entraînement muni d'un circuit de commande permettant de déplacer le logement de brancard (20) sur le dispositif de guidage linéaire.

10. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 9, **caractérisé en ce que** la disposition de galets de guidage (52, 54) du chariot-brancard (22) est guidée dans des dispositifs de guidage (36) du logement de brancard (20).

11. Dispositif auxiliaire (10) pour un chariot-brancard (22) et un chariot-brancard (22) muni d'un chariot (48) dont les roues peuvent être relevées pour le chargement du chariot-brancard (22) sur une plate-forme de brancard (18) d'un véhicule de secours (14) et pour décharger celui-ci de ladite plate-forme, selon l'une des revendications quelconques 1 à 10, **caractérisé en ce qu**'il est prévu un mécanisme de freinage (44) du chariot-brancard (22) afin de maintenir le chariot-brancard (22) dans le logement de brancard (20) ou de freiner son déplacement dans ce dernier.

12. Procédé destiné au chargement d'une plate-forme de brancard (18) d'un véhicule de secours (14) munie d'un chariot-brancard (22), dont les roues du chariot (48) peuvent être relevées, et d'un dispositif auxiliaire (10) conformément aux revendications précédentes, présentant les étapes de procédé pour le chargement de la plate-forme de brancard (18) munie d'un chariot-brancard (22) de
(a) sortie du logement de brancard (20) par le biais du dispositif de guidage linéaire (24),
(b) inclinaison du logement de brancard (20) muni du dispositif de guidage linéaire (24) jusqu'à ce que le logement de brancard (20) puisse arriver en dessous du centre de gravité (55) du chariot-brancard (22) et derrière celui-ci sans lever le chariot-brancard (22),
(c) insertion du chariot-brancard (22) jusqu'à ce que le logement de brancard (20) se retrouve en dessous du centre de gravité du chariot-brancard (22), le chariot (48) se rentrant successivement,
(d) pivotement du logement de brancard (20) et du dispositif de guidage linéaire (24) en position horizontale,
(e) insertion complète du chariot-brancard (22) sur le logement de brancard (20),
(f) déplacement du logement de brancard (20) muni du chariot-brancard (22) par le biais du dispositif de guidage linéaire (24) en position de transport (66).

13. Procédé destiné au déchargement d'une plate-forme de brancard (18) d'un véhicule de secours (14) munie d'un chariot-brancard (22), dont les roues du chariot (48) peuvent être relevées, et d'un dispositif auxiliaire (10) conformément aux revendications précédentes, présentant les étapes de procédé pour le déchargement de la plate-forme de brancard (18) munie d'un chariot-brancard (22) de
(a) sortie du logement de brancard (20) par le biais du dispositif de guidage linéaire (24),
(b) inclinaison du logement de brancard (20) muni du dispositif de guidage linéaire (24),
(c) retrait du chariot-brancard (22) du logement de brancard (20), le chariot (22) se sortant successivement.
